# EUROPÄISCHE PATENTSCHRIFT

(11) **EP 2 027 971 B1**
(45) Veröffentlichungstag und Bekanntmachung des Hinweises auf die Patenterteilung: **27.11.2013**
(21) Anmeldenummer: 08014576.6
(22) Anmeldetag: 16.08.2008
(51) Int. Cl.: B25B 27/10

(54) **Presszange zum radialen Verpressen von Rohren, Rohrstücken und dergleichen**
Press clamp for radial pressing of pipes, pipe sections and similar
Pince de pression destinée à la compression radiale de tuyaux, éléments de tuyaux et analogues

(30) Priorität: 24.08.2007 DE 102007040895
(43) Veröffentlichungstag der Anmeldung: 25.02.2009
(73) Patentinhaber: REMS GmbH & Co KG, 71332 Waiblingen (DE)
(72) Erfinder: Wagner, Rudolf, Dr.-Ing., 70376 Stuttgart (DE)
(74) Vertreter: Jackisch-Kohl, Anna-Katharina

(56) Entgegenhaltungen:
- EP-A1- 1 591 176
- EP-A2- 1 731 267
- DE-A1- 1 452 678
- DE-A1- 10 354 307
- DE-B3-102005 046 333
- DE-U1- 20 121 845
- US-A- 5 267 464

## Beschreibung

Die Erfindung betrifft eine Presszange zum radialen Verpressen von Rohren, Rohrstücken und dergleichen nach dem Oberbegriff des Anspruches 1.

Presszangen haben gegeneinander verschwenkbare Pressbacken, die an einem Ende jeweils mit einer Aufnahme für das zu verpressende Werkstück versehen sind. Durch Schließen der Presszange wird das in den Aufnahmen liegende Werkstück radial verpresst. Damit die Werkstücke in die Aufnahmen der Pressbacken eingelegt oder die Presszange auf das zu verpressende Werkstück aufgesetzt werden kann, müssen die Pressbacken verhältnismäßig weit gegeneinander geschwenkt werden. Beim Schließen der Presszange kann es dann zu Axialverschiebungen der beiden Pressbacken in Richtung ihrer Schwenkachsen kommen, wodurch die Qualität der Verpressung beeinträchtigt werden kann.

Bei der gattungsgemäßen Presszange (DE 14 52 678 A1) sind die beiden Presszangen mit Ausschnitten versehen, in die jeweils ein Gesenk aufgenommen Ist. Die beiden Gesenke bestehen aus jeweils zwei begrenzt gegeneinander verschwenkbaren Gesenkteilen. Sie sind an beiden Seiten der Aussparungen mit Zähnen in Form von Ansätzen versehen, die bei geöffneter Presszange vollständig außer Eingriff sind und die ein Herausquetschen des zu verpressenden Werkstückes beim Pressvorgang verhindern.

Bei einer anderen bekannten Presszange (DE 103 54 307 A1) wird ein Axlalverschleben der beiden Presszangen durch eine besondere Gestaltung der Lagerungsaugen erreicht, die ineinandergreifend ausgebildet sind.

Es sind ferner Einsätze bekannt (EP 1 731 267 A2), die in eine Aufnahme einer Presszange eingesetzt werden. Die Einsätze haben Zähne, mit denen sie beim Pressvorgang ineinandergreifen.

Aus der DE 201 21 845 U1 ist eine Presszange bekannt, deren Pressbacken jeweils eine Aufnahme für das zu verpressende Werkstück aufweisen. Die an die Aufnahmen anschließenden Stirnseiten der Pressbacken sind eben ausgebildet.

Es ist weiter eine Presszange bekannt (US 5 267 464 A), deren Pressbacken mit einer Vertiefung versehen sind. An der Stirnseite der einen Pressbacke ist eine Zunge vorgesehen, die in Schließstellung der Presszange In eine stirnseitige Vertiefung der anderen Pressbacke eingreift. Ist die Presszange geöffnet, dann ist die Zunge der einen Pressbacke nicht in Eingriff mit der Vertiefung der anderen Pressbacke. Darum können bei geöffneter Presszange die beiden Pressbacken unerwünschte Axialbewegungen ausführen.

Bei einer anderen bekannten Presszange (EP 1 591 176 A1) übergreifen die beiden Pressbacken im Bereich der Gelenkachse ein Presselement. Es ist im Wesentlichen U-förmig ausgebildet und hat äußere Schenkel, die an den voneinander abgewandten Außenseiten der Pressbacken liegen. Die Stirnseiten der beiden Pressbacken sind kammartig ausgebildet. Wird die Presszange geöffnet, kommen die Kammzähne außer Eingriff miteinander, so dass die beiden Pressbacken ungewollte Axialbewegungen gegeneinander ausführen können.

Es ist schließlich eine Presszange bekannt (DE 10 2005 046 333 B3), deren Pressbacken im Bereich von Einlaufkonturen mit Vertiefungen und Zähnen versehen sind. Sie dienen dazu, die Presszange sehr weit öffnen zu können. Die beiden Pressbacken sind als zweiarmige Hebel ausgebildet, wobei die Aufnahme für das zu verpressende Werkstück am einen Hebelarm und die Vertiefungen und Zähne am anderen Hebelarm der beiden Pressbacken vorgesehen sind. An die Aufnahmen der beiden Pressbacken schließen ebene Stirnseiten an.

Der Erfindung liegt die Aufgabe zugrunde, die gattungsgemäße Presszange so auszubilden, dass mit ihr die Werkstücke mit hoher Pressqualität einfach verpresst werden können.

Diese Aufgabe wird bei der gattungsgemäßen Presszange erfindungsgemäß mit den kennzeichnenden Merkmalen des Anspruches 1 gelöst.

Bei der erfindungsgemäßen Presszange sind die beiden Pressbacken mit den Führungselementen versehen. Sie sorgen dafür, dass die beiden Pressbacken in Achsrichtung der Schwenkachse Ober zumindest den größten Teil des Schwenkweges nicht relativ zueinander verschoben werden können. Die beiden Pressbacken behalten dadurch während des gesamten Pressvorganges ihre axiale Lage bezügilch der Schwenkachse bei, da sie durch die Führungselemente geführt sind. Auf diese Welse ist eine einwandfreie Verpressung der Werkstücke gewährleistet, so dass sich eine sehr hohe Pressqualität ergibt. Die Führungselemente sind Zähne, mit denen die Pressbacken miteinander in Eingriff kommen. Die der Aufnahme zugewandten Stirnseiten der Führungselemente sind eben und liegen in einer gemeinsamen Ebene. Diese gemeinsame Ebene verläuft vorteilhaft parallel zu einer Axialebene, die durch den tiefsten Teil der Aufnahme verläuft. Die Pressbacken sind an der anderen Seite der Aufnahme mit weiteren Zähnen versehen, deren der Aufnahme zugewandte Stirnseiten ebenfalls eben sind und in einer gemeinsamen Ebene liegen. Auch diese Ebene liegt vorteilhaft parallel zur Axialebene der Aufnahme.

Durch diese Ausbildung wird erreicht, dass bei geschlossener Presszange die Stirnseiten der Zähne und der Führungselemente zu beiden Seiten der Aufnahme eine geschlossene, ebene Fläche bilden. Dadurch wird verhindert, dass Material des zu verpressenden Werkstückes beim Pressvorgang nach außen gedrückt wird und unerwünschte Grate bildet. Die Führungselemente der Pressbacken haben somit eine Doppelfunktion, indem sie zum einen eine Axialverschiebung der Pressbacken zueinander verhindern und zum anderen beim Schließen der Presszange geschlossene ebene Seitenflächen bilden, durch die ein seitliches Wegdrücken von Material des zu verpressenden Werkstückes verhindert wird.

Weitere Merkmale der Erfindung ergeben sich aus den weiteren Ansprüchen, der Beschreibung und den Zeichnungen.

Die Erfindung wird nachstehend anhand eines in den Zeichnungen dargestellten Ausführungsbeispieles näher erläutert. Es zeigen
- Fig. 1: in perspektivischer Darstellung eine erfindungsgemäße Presszange,
- Fig. 2: in einer anderen perspektivischen Darstellung die erfindungsgemäße Presszange,
- Fig. 3: eine Stirnansicht der erfindungsgemäßen Presszange,
- Fig. 4: eine Seitenansicht einer Pressbacke der erfindungsgemäßen Presszange,
- Fig. 5: eine Draufsicht auf die Pressbacke gemäß Fig. 4,
- Fig. 6: eine perspektivische Darstellung der Pressbacke gemäß Fig.4.

Die Presszange dient dazu, Fittinge, mit denen Rohre miteinander verbunden werden können, radial zu verpressen. Die Presszange hat zwei gegeneinander verschwenkbare Pressbacken 1, 2, die gleich ausgebildet, jedoch um 180° verdreht zueinander angeordnet sind. Beide Pressbacken 1, 2 sind als zweiarmige Hebel ausgebildet, die um zueinander parallele Achsen 3, 4 schwenkbar sind. Sie werden durch Schrauben gebildet, mit denen die Pressbacken 1, 2 zwischen zwei Laschen 5, 6 schwenkbar gelagert sind. Sie haben etwa viereckigen Umriss und liegen an den voneinander abgewandten Außenseiten der beiden Pressbacken 1, 2 an. Die beiden Laschen 5, 6 sind vorteilhaft gleich ausgebildet und an ihrer einen Längsseite mit einer abgerundeten Vertiefung 7, 8 versehen. Sie liegt etwa in halber Länge der Längsseite der Laschen 5, 6. Von der gegenüberliegenden Längsseite der Laschen 5, 6 steht jeweils eine Anschlusslasche 9, 10 ab, die rechteckigen Umriss hat und mit einer Öffnung 11, 12 versehen ist. An diese Laschen 9, 10 kann eine (nicht dargestellte) Antriebsvorrichtung angeschlossen werden, mit der die Pressbacken 1, 2 in noch zu beschreibender Weise für den Pressvorgang gegeneinander verschwenkt werden können. Die Antriebsvorrichtung wird mit einem Anschlussbolzen, der in die Öffnungen 11, 12 der Anschlusslaschen 9, 10 gesteckt wird, mit der Presszange verbunden. Diese Antriebsvorrichtung kann beispielsweise hydraulisch, pneumatisch oder elektromotorisch angetrieben werden.

Die Pressbacken 1, 2 sind, wie dies in den Fig. 4 und 6 für die Pressbacke 1 dargestellt ist, mit einer Durchtrittsöffnung 13 versehen, durch welche der die Schwenkachse 3 bzw. 4 bildende Bolzen gesteckt wird, mit dem die Pressbacken 1, 2 zwischen den Laschen 5, 6 schwenkbar befestigt werden. Jede Pressbacke 1, 2 hat die Arme 14, 15 bzw. 16, 17. Die Arme 14, 16 verjüngen sich in Richtung auf ihr freies Ende. Die Arme 14, 16 haben einander zugewandte ebene Innenflächen 18, 19, die Funktionsflächen bilden, mit denen die an die Anschlusslaschen 9, 10 angeschossene Antriebsvorrichtung beim Pressvorgang zusammenwirkt. Diese Antriebsvorrichtung hat einen ausfahrbaren Stößel, an dessen der Presszange zugewandtem Ende Rollen drehbar gelagert sind, die beim Ausfahren des Stößels auf die Innenflächen 18, 19 der Pressbacken 1, 2 gelangen. Beim weiteren Ausfahren des Stößels der Antriebsvorrichtung werden die Arme 14, 16 durch die Rollen auseinander gedrückt, wodurch die Arme 15, 17 der Pressbacken 1, 2 in Richtung zueinander verschwenkt werden. Vorteilhaft sind die beiden Arme 14, 16 durch eine (nicht dargestellte) Druckfeder belastet, so dass die Arme 15, 17 in Richtung auf ihre in den Fig. 1 bis 3 dargestellte Schließstellung belastet sind. Dadurch ist gewährleistet, dass die Presszange geschlossen ist. Es ist aber auch möglich, die Druckfeder in der Presszange so anzuordnen, dass die beiden Arme 15, 17 druckbelastet sind, so dass die Presszange stets geöffnet ist. Die zu verpressenden Werkstücke lassen sich dann leicht zwischen die beiden Arme 15, 17 einlegen.

Die freien Enden der Arme 14, 16 sind jeweils mit einem Anschluss 20, 21 versehen, der vorteilhaft als Durchgangsöffnung ausgebildet ist. An die beiden Anschlüsse 20, 21 kann eine manuelle Antriebsvorrichtung mittels eines Bolzens oder dgl. angeschlossen werden. Die manuelle Antriebsvorrichtung ist nach Art einer Zange ausgebildet und hat zwei gegeneinander schwenkbare zweiarmige Hebel. Die kurzen Hebelarme werden an die Anschlüsse 20, 21 angeschlossen, während die längeren Hebelarme als Betätigungsarme dienen. Da solche manuellen Antriebsvorrichtungen bekannt sind, werden sie auch nicht näher erläutert.

Die Presszange ist somit so ausgebildet, dass an sie wahlweise eine angetrieben oder eine manuelle Antriebsvorrichtung angeschlossen werden können. Die angetriebene Antriebsvorrichtung wird an die Anschlusslaschen 9, 10 und die manuelle Antriebsvorrichtung an die Anschlüsse 20, 21 angeschlossen.

Da die beiden Pressbacken 1, 2 gleich ausgebildet sind, wird im Folgenden an Hand der Fig. 4 bis 6 die Pressbacke 1 im Einzelnen erläutert. Der Arm 15 der Pressbacke 1 ist mit einer halbkreisförmigen Vertiefung 22 versehen, die durch einen halbkreisförmigen Boden 23 begrenzt wird. Er erstreckt sich über die Breite der Pressbacke 1 und ist halbzylindrisch ausgebildet. Je nach Presskontur kann der Boden 23 auch eine andere Form haben, z.B. Mehreckform. Der Boden 23 erstreckt sich über eine Winkelbereich von geringfügig kleiner als 180°. An beiden Enden schließt der Boden 23 an ebene Seitenflächen 24, 25 an, die durch die einander zugewandten Stirnseiten von Zähnen 26, 27 gebildet werden. Die Seitenflächen 24, 25 liegen parallel zueinander und parallel zu einer Axialebene 28, die durch die tiefste Stelle des Bodens 23 verläuft (Fig. 4). Die Seitenflächen 24, 25 erstrecken sich über die Krümmungsachse 29 des Bodens 23 hinaus.

Die Zähne 26, 27 liegen fluchtend zueinander. Die Zähne 26 sind kürzer als die Zähne 27 und erstrecken sich bis zur Stirnseite 30 der Pressbacke 1. Zwischen den Zähnen 26 bzw. 27 werden Zwischenräume 31, 32 gebildet, in welche die Zähne 26, 27 der Pressbacke 2 eingreifen. Die Zwischenräume 31, 32 sind so ausgebildet, dass die Zähne 26, 27 der Pressbacken 1, 2 in der Schließstellung mit ihren Seitenflächen aneinander liegen.

Die Zähne 27 haben eine solche Länge, dass diese Zähne auch bei maximal geöffneter Presszange (Fig. 1 bis 3) nicht außer Eingriff kommen. Dadurch bilden die Zähne 27 zumindest in ihrem rückwärtigen Bereich Führungselemente, durch welche sichergestellt ist, dass die Pressbacken 1, 2 in jeder Stellung genau gegeneinander ausgerichtet sind, so dass beim anschließenden Pressvorgang keine Relativverschiebung der Pressbacken 1, 2 in Richtung ihrer Schwenkachsen 3, 4 erfolgt. Auf diese Weise ist sichergestellt, dass die Verpressung des Werkstückes einwandfrei ist.

Die Zähne 26, 27 haben vorteilhaft rechteckigen Querschnitt, so dass die Zähne der Pressbacken 1, 2 in der Eingriffsstellung über ihre gesamte Höhe flächig aneinander liegen.

Ist die Presszange geschlossen, liegen die Zähne 26, 27 der beiden Pressbacken 1, 2 am Boden 33, 34 der Zwischenräume 31, 32 an. In dieser geschlossenen Stellung umschließen die Pressbacken 1, 2 das zu verpressende Werkstück über 180°. Die Seitenflächen 24, 25 der Zähne 26, 27 beider Pressbacken 1, 2 liegen jeweils in einer gemeinsamen Ebene, die parallel zur Radialebene 28 verläuft. Da die Zähne 26, 27 der beiden Pressbacken 1, 2 in dieser geschlossenen Stellung der Presszange vollständig ineinander greifen und die Breite der Zähne der Breite der Zwischenräume 31, 32 entspricht, wird eine durchgehend geschlossene Seitenfläche 24, 25 gebildet. Dadurch wird verhindert, dass beim Pressvorgang Material des zu verpressenden Werkstückes im Bereich der Zähne 26, 27 der beiden Pressbacken 1, 2 nach außen verdrängt wird und Grate bildet. Das verpresste Werkstück hat nach dem Pressvorgang eine einwandfreie, gratfreie Oberfläche.

Wie sich aus den Fig. 4 bis 6 ergibt, ist die Pressbacke 1 im Bereich des Armes 14 mit einer Sacklochbohrung 35 versehen, in die das eine Ende der Druckfeder eingesetzt wird, mit der die beiden Pressbacken 1, 2 gegeneinander belastet sind.

Da der Schwenkweg der Pressbacken 1, 2 nicht sehr groß ist, reicht eine verhältnismäßig kleine Länge der Innenfläche 18 aus. Sie liegt unter einem stumpfen Winkel zu einer die Oberseite der Zähne 26, 27 enthaltenden Ebene 36 (Fig. 4). Dadurch können die Pressbacken 1, 2 sehr kompakt ausgebildet sein, so dass die Presszange handlich ist und nur geringes Gewicht aufweist. An die Innenfläche 18 schließt eine teilkreisförmige Vertiefung 37 an, welche die Innenfläche 18 mit einer Schrägfläche 38 verbindet. In ihr liegt die Sacklochbohrung 35. Wie sich aus den Fig. 4 bis 6 ergibt, erstreckt sich die Schrägfläche 38 bis zu den Zähnen 27. Die Schrägfläche 38 liegt ebenfalls unter einem stumpfen Winkel zur Ebene 36. Dadurch wird gewährleistet, dass die beiden Pressbacken 1, 2 so weit geöffnet werden können, dass das zu verpressende Werkstück bequem in die Vertiefung 22 der beiden Pressbacken 1, 2 eingelegt werden kann. Die Schrägfläche 38 kann mit der Innenfläche 18 in einer gemeinsamen Ebene liegen. Im Ausführungsbeispiel ist jedoch die Schrägfläche 38 gegenüber der Innenfläche 18 in Richtung auf die Ebene 36 versetzt angeordnet. Die von der Vertiefung 22 abgewandte Stirnseite 39 der Zähne 27 ist abgeschrägt und liegt vorteilhaft in der Schrägfläche 38. Der Eingriffsbereich der Zähne 27 liegt in Höhe der Laschen 5, 6, in Schwenkachsrichtung gesehen, wird somit von den Laschen verdeckt.

Die Presszange zeichnet sich infolge der beschriebenen Ausbildung dadurch aus, dass mit ihr einwandfreie, gradfreie Verpressungen möglich sind, wobei die Presszange sich durch eine kompakte Ausbildung und ein nur geringes Gewicht auszeichnet. Dabei kann die Presszange vom Anwender wahlweise an eine manuelle oder an eine angetriebene Antriebsvorrichtung angeschlossen werden. Dadurch lässt sich die Presszange variabel vom Anwender einsetzen. Da die beiden Pressbacken 1, 2 sowie auch die Laschen 5, 6 mit den Anschlusslaschen 9, 10 jeweils gleich ausgebildet sind, ist auch eine kostengünstige Fertigung möglich. Die Montage der Presszange gestaltet sich dadurch auch sehr einfach.

## Patentansprüche

1. Presszange zum radialen Verpressen von Rohren, Rohrstücken und dergleichen, mit zwei Pressbacken (1, 2), die relativ zueinander verschwenkbar sind und jeweils eine Aufnahme (22) für das zu verpressende Werkstück aufweisen, mit ineinandergreifenden ersten Zähnen (27), die sich bis an die Aufnahme (22) erstrecken und an das eine Ende der Aufnahme (22) anschließen, mit weiteren Zähnen (26), die auf der den ersten Zähnen (27) gegenüberliegenden Seite der Aufnahme (22) angeordnet sind und an das andere Ende der Aufnahme (22) anschließen, wobei die Stirnseiten (24, 25) der ersten und der zweiten Zähne (26, 27) bei geschlossener Presszange Jeweils eine geschlossene Fläche bilden,
**dadurch gekennzeichnet, dass** die ersten und die zweiten Zähne (26, 27) Teil der Pressbacken (1, 2) sind, dass die ersten Zähne (27) Führungselemente sind, die über zumindest den größten Teil des Schwenkweges zumindest der einen Pressbacke (1, 2) eine Verschiebung der Pressbacke(n) in Richtung der Schwenkachse (3, 4) verhindern, indem die Führungselemente (27) der Pressbacken (1, 2) über zumindest den größten Teil des Schwenkweges zumindest der einen Pressbacke (1, 2) miteinander in Eingriff sind, und dass die Stirnseiten (24, 25) der Zähne (26, 27) jeweils eben sind und bei geschlossener Presszange eine ebene geschlossen Fläche bilden.

2. Presszange nach Anspruch 1,
**dadurch gekennzeichnet, dass** die von der Aufnahme (22) abgewandte Stirnseite (39) der Führungselemente (27) abgeschrägt ist.

3. Presszange nach Anspruch 1 oder 2,
**dadurch gekennzeichnet, dass** die gemeinsame Ebene der Stirnseiten (25) der Führungselemente (27) parallel zu einer Axialebene (28) liegt, die durch den tiefsten Teil der Aufnahme (22) verläuft.

4. Presszange nach einem der Ansprüche 1 bis 3,
**dadurch gekennzeichnet, dass** die den Führungselementen (27) zugswandten Stirnseiten (24) der Zähne (26) parallel zur Axialebene (28) der Aufnahme (22) liegen.

5. Presszange nach einem der Ansprüche 1 bis 4,
**dadurch gekennzeichnet, dass** sich die Führungselemente (27) und die Zähne (26) über eine die Krümmungsachse (29) der Aufnahme (22) enthaltende Ebene hinaus erstrecken.

6. Presszange nach einem der Ansprüche 1 bis 5,
**dadurch gekennzeichnet, dass** die Führungselemente (27) und/oder die Zähne (26) rechteckigen Querschnitt haben.

7. Presszange nach einem der Ansprüche 1 bis 6,
**dadurch gekennzeichnet, dass** die Führungselemente (27) an ihren von der Aufnahme (22) abgewandten Enden an eine Schrägfläche (38) der Pressbacken (1, 2) abschließen.

8. Presszange nach Anspruch 7,
**dadurch gekennzeichnet, dass** die Schrägfläche (38) mit der Oberseite der Führungselemente (27) einen stumpfen Winkel einschließt.

9. Presszange nach einem der Ansprüche 1 bis 8,
**dadurch gekennzeichnet, dass** die Führungselemente (27) länger als die Zähne (26) der Pressbacken (1, 2) sind

10. Presszange nach einem der Ansprüche 1 bis 9,
**dadurch gekennzeichnet, dass** die Pressbacken (1, 2) jeweils eine Funktionsfläche (18, 19) aufweisen, die beim Pressvorgang mit einer Antriebsvorrichtung zusammenwirkt und die die einander zugewandten Innenseiten von Armen (14, 16) der Pressbacken (1, 2) sind.

11. Presszange nach einem der Ansprüche 1 bis 10,
**dadurch gekennzeichnet, dass** die Pressbacken (1, 2) mit einem ersten Anschluss (9, 10) für eine angetriebene Antriebsvorrichtung versehen sind, der an Laschen (5, 6) vorgesehen ist, zwischen denen die Pressbacken (1, 2) angeordnet sind.

12. Presszange nach einem der Ansprüche 1 bis 11,
**dadurch gekennzeichnet, dass** die Pressbacken (1, 2) für eine manuell betätigbare Antriebsvorrichtung mit einem zweiten Anschluss (20, 21) versehen sind, der am freien Ende der die Funktionsflächen (18, 19) aufweisenden Arme (14, 16) der Pressbacken (1, 2) vorgesehen ist.

13. Presszange nach Anspruch 12,
**dadurch gekennzeichnet, dass** der zweite Anschluss (20, 21) durch eine Öffnung am freien Ende der Arme (14, 16) der Pressbacken (1, 2) gebildet ist.

14. Presszange nach einem der Ansprüche 1 bis 13,
**dadurch gekennzeichnet, dass** der Eingriffsbereich der beiden Pressbacken (1, 2) etwa in Höhe der Laschen (5, 6) liegt, die an ihrer der Aufnahme (22) zugewandten Seite mit einer Vertiefung (7, 8) versehen sind.

15. Presszange nach Anspruch 14,
**dadurch gekennzeichnet, dass** die Vertiefung (7, 8) In halber Länge der Laschen (5, 6) vorgesehen Ist.

## Claims

1. Press clamp for radial pressing of pipes, pipe sections and similar, with two pressing jaws (1, 2), which can be pivoted relatively to each other, comprising respectively a receiver (22) for a work piece to be pressed with meshing first teeth (27), which extend to the receiver (22) and adjoin one end of the receiver (22), with additional teeth (26), disposed at the side of the receiver (22) opposing the first teeth (27) and adjoin the other end of the receiver (22), whereby the front faces (24, 25) of the first and second teeth (26, 27) respectively form a closed surface while the press clamp is closed,
**characterised in that** the first and second teeth (26, 27) are part of the pressing jaws (1, 2), that the first teeth (27) are guiding elements, which prevent the pressing jaw(s) from slipping in direction of the swivelling axis (3, 4) over the at least greater part of the swing distance of at least of one pressing jaw (1, 2), by meshing the guiding elements (27) of the pressing jaws (1, 2) with each other over at least the greater part of the swing distance of at least one pressing jaw (1, 2), and that the front faces (24, 25) of the teeth (26, 27) respectively are even and form an even closed surface while the press clamp is closed.

2. Press clamp according to claim 1,
**characterised in that** the front face (39) of the guiding elements (27) averted from the receiver (22) is beveled.

3. Press clamp according to claim 1 or 2,
**characterised in that** the common plane of the front faces (25) of the guiding elements (27) is situated parallel to an axial plane (28), extending through the deepest part of the receiver (22).

4. Press clamp according to one of the claims 1 to 3,
**characterised in that** the front faces (24) of the teeth (26), facing the guiding elements (27) are situated parallel to the axial plane (28) of the receiver (22).

5. Press clamp according to one of the claims 1 to 4,
**characterised in that** the guiding elements (27) and the teeth (26) extend beyond a plane encompassing the axis of curvature (29) of the receiver (22).

6. Press clamp according to one of the claims 1 to 5,
**characterised in that** the guiding elements (27) and/or the teeth (26) have a rectangular cross section.

7. Press clamp according to one of the claims 1 to 6,
**characterised in that** the guiding elements (27) adjoin at their end which are averted to the receiver (22) to an inclined plane (38) of the pressing jaws (1, 2).

8. Press clamp according to claim 7,
**characterised in that** the inclined plane (38) includes with the upper surface of the guiding elements (27) an obtuse angle.

9. Press clamp according to one of the claims 1 to 8,
**characterised in that** the guiding elements (27) are longer than the teeth (26) of the pressing jaws (1, 2).

10. Press clamp according to one of the claims 1 to 9,
**characterised in that** the pressing jaws (1, 2) comprise respectively a functional surface (18, 19) which, during the pressing process, works in conjunction with a driving device and which are the inward-facing insides of arms (14, 16) of the pre ssing jaws (1, 2).

11. Press clamp according to one of the claims 1 to 10,
**characterised in that** the pressing jaws (1, 2) are supplied with a first connection fixture (9, 10) for a driven actuator system and which is provided at links (5, 6), between which the pressing jaws (1, 2) are disposed.

12. Press clamp according to one of the claims 1 to 11,
**characterised in that** the pressing jaws (1, 2) are supplied for a manually operable driving device with a second connection fixture (20, 21), provided at the free end of the arms (14, 16) of the pressing jaws (1, 2), comprising the functional surfaces (18, 19).

13. Press clamp according to claim 12,
**characterised in that** the second connection fixture (20, 21) is formed by an opening at the free end of the arms (14, 16) of the pressing jaws (1, 2).

14. Press clamp according to one of the claims 1 to 13,
**characterised in that** the zone of contact of the two pressing jaws (1, 2) is situated approximately at the level of the links (5, 6) which are provided with a recess (7, 8) at the side directed to the receiver (22).

15. Press clamp according to claim 14,
**characterised in that** the recess (7, 8) is provided at half the length of the links (5, 6).

## Revendications

1. Pince de pression destinée à la compression radiale de tuyaux, éléments de tuyaux et analogues avec deux mâchoires de compression (1, 2), pivotables relativement l'une par rapport à l'autre, comprenant respectivement une réception (22) pour la pièce à travailler, avec des dents primaires (27) qui s'engrènent, et qui s'étendent jusqu'à la réception (22) et se raccordent à une extrémité de la réception (22), avec d'autres dents (26), disposées sur le côté opposé de la réception (22) par rapport aux premières dents (27) et qui se raccordent à l'autre extrémité de la réception (22), les côtés frontaux (24, 25) des dents (26, 27) primaires et secondaires formant respectivement un surface fermée quand la pince de pression est fermée,
**caractérisée en ce que** les dents (26, 27) primaires et secondaires sont partie des mâchoires de compression (1, 2), que les dents primaires (27) sont des éléments de guidage, lesquels empêchent au moins sur la majeure partie du chemin de pivotement d'au moins la une mâchoire de compression (1, 2) un déplacement en direction de l'axe de pivotement (3, 4), et engrènent l'un à l'autre les éléments de guidage (27) des mâchoires de compression (1, 2) sur au moins la majeure partie du chemin de pivotement d'au moins une mâchoire de compression (1, 2) et que les côtés frontaux (24, 25) des dents (26, 27) sont respectivement plats et forment une surface fermée et d'un seul tenant quand la pince de pression est fermée.

2. Pince de pression selon revendication 1,
**caractérisée en ce que** le côté frontal (39) des éléments de guidage (27), détourné de la réception (22) est biaisé.

3. Pince de pression selon revendication 1 ou 2,
**caractérisée en ce que** le plan commun des côtés frontaux (25) des éléments de guidage (27) est situé parallèlement par rapport à un plan axial (28), se déroulant par la partie la plus profonde de la réception (22).

4. Pince de pression selon une des revendications 1 à 3,
**caractérisée en ce que** les côtés frontaux (24) des dents (26), tournés vers les éléments de guidage (27) sont situés parallèlement par rapport au plan axial (28) de la réception (22).

5. Pince de pression selon une des revendications 1 à 4,
**caractérisée en ce que** les éléments de guidage (27) et les dents (26) dépassent d'un plan, comprenant l'axe de courbure (29) de la réception (22).

6. Pince de pression selon une des revendications 1 à 5,
**caractérisée en ce que** les éléments de guidage (27) et/ou les dents (26) ont une coupe transversale rectangulaire.

7. Pince de pression selon une des revendications 1 à 6,
**caractérisée en ce que** les éléments de guidage (27) se raccordent à leurs extrémités détournées de la réception (22) à un plan incliné (38) des mâchoires de compression (1, 2).

8. Pince de pression selon revendication 7,
**caractérisée en ce que** le plan incliné (38) forme un angle obtus avec le côté supérieur des éléments de guidage (27).

9. Pince de pression selon une des revendications 1 à 8,
**caractérisée en ce que** les éléments de guidage (27) sont plus long que les dents (26) des mâchoires de compression (1, 2).

10. Pince de pression selon une des revendications 1 à 9,
**caractérisée en ce que** les mâchoires de compression (1, 2) comprennent respectivement un plan fonctionnel (18, 19), lequel coopère pendant l'opération de pression avec un dispositif d'entraînement et lequel sont les faces intérieures des bras (14, 15) des mâchoires de compression (1, 2).

11. Pince de pression selon une des revendications 1 à 10,
**caractérisée en ce que** les mâchoires de compression (1, 2) sont munies d'une première connexion (9, 10) pour un dispositif d'entraînement actionné, laquelle est disposée dans des brides (5, 6), entre lesquelles sont disposées les mâchoires de compression (1, 2),

12. Pince de pression selon une des revendications 1 à 11,
**caractérisée en ce que** les mâchoires de compression (1, 2) sont munies d'une seconde connexion (20, 21) pour un dispositif d'entraînement actionné manuellement, laquelle est prévue à l'extrémité libre des bras (14, 16) comprenant les plans fonctionnels (18, 19) des mâchoires de compression (1, 2).

13. Pince de pression selon revendication 12,
**caractérisée en ce que** la seconde connexion (20, 21) est formée par une ouverture dans l'extrémité libre des bras (14, 16) des mâchoires de compression (1, 2).

14. Pince de pression selon une des revendications 1 à 13,
**caractérisée en ce que** la partie de coopération des deux mâchoires de compression (1, 2) est située à peu près à hauteur des brides (5, 6), lesquelles sont munies d'une cavité (7, 8) de leur côté tourné vers la réception (22).

15. Pince de pression selon revendication 14,
**caractérisée en ce que** la cavité (7, 8) est prévue sur la demie longueur des brides (5, 6).
